# FASCICULE DE BREVET EUROPEEN

(11) **EP 4 388 569 B1**
(45) Date de publication et mention de la délivrance du brevet: **06.08.2025**
(21) Numéro de dépôt: 22758574.2
(22) Date de dépôt: 03.08.2022
(51) Int. Cl.: H01H 13/85

(54) **DISPOSITIF DE COMMANDE MANUELLE DONT LE RAPPEL DU BOUTON DE COMMANDE SE FAIT PAR UN ÉLÉMENT TORIQUE**
HANDBEDIENGERÄT MIT EINEM TORUSFÖRMIGEN ELEMENT ZUR RÜCKFÜHRUNG DES BEDIENKNOPFES
MANUAL CONTROL DEVICE WITH A TOROIDAL ELEMENT FOR RETURNING THE CONTROL BUTTON

(30) Priorité: 16.08.2021 FR 2108703
(43) Date de publication de la demande: 26.06.2024
(73) Titulaire: Somfy Activites SA, 74300 Cluses (FR)
(72) Inventeur: SALLE, Frédérik, 74300 Cluses (FR)
(74) Mandataire: Germain Maureau
(86) Numéro de dépôt international: PCT/FR2022/051551
(87) Numéro de publication internationale: WO 2023/021251

(56) Documents cités:
- WO-A2-2007/147507
- US-A1- 2014 311 879

## Description

### Domaine technique de l'invention

La présente invention concerne un dispositif de commande manuelle, le dispositif de commande manuelle comprenant :
- un socle,
- un bouton de commande monté sur le socle d'une manière offrant au moins une aptitude de mouvement par rapport au socle suivant au moins un degré de liberté par pivotement ou par translation, le bouton de commande délimitant au moins une zone d'appui accessible depuis l'extérieur du dispositif de commande manuelle, chaque zone d'appui permettant l'application manuelle d'un effort d'appui par l'utilisateur du dispositif de commande manuelle sur la zone d'appui, ledit effort d'appui entraînant un déplacement de la zone d'appui concernée d'une position inactive stable à une position active instable,
- au moins un interrupteur susceptible d'occuper un état actif et un état inactif, un interrupteur étant associé à une zone d'appui du bouton de commande, la zone d'appui plaçant l'interrupteur associé dans l'état inactif lorsqu'elle occupe la position inactive stable et plaçant l'interrupteur associé dans l'état actif lorsqu'elle occupe la position active instable,
- un mécanisme de rappel sollicitant le bouton de commande d'une manière tendant à ramener ladite au moins une zone d'appui vers la position inactive stable.

L'invention trouve une application notamment dans la fourniture d'un dispositif de commande manuelle à fixer sur une paroi murale ou se présentant sous la forme d'une télécommande, dont l'actionnement de chaque zone d'appui permet d'activer ou non, sélectivement, une fonction électrique prévue pour être ainsi commandée par simple appui sur la zone d'appui.

### Etat de la technique

Il existe déjà des dispositifs de commande manuelle du type précité. Le document US2014/311879A1 en est un exemple.

Le fait d'appuyer sur une zone d'appui donnée permet de faire passer l'interrupteur associé vers l'état actif, ce qui provoque la mise en œuvre de la fonction électrique associée à cet interrupteur, notamment par la fermeture d'un circuit électrique dont l'interrupteur fait partie intégrante. Le relâchement de la zone d'appui permet le retour de l'interrupteur vers son état inactif, et c'est la raison de l'existence du mécanisme de rappel susmentionné.

Classiquement, chaque zone d'appui est intégrée sur une touche commune ou sur une touche séparée permettant l'utilisation de grappes de touches indépendantes, ou permettant l'utilisation d'une ou plusieurs touches directement intégrées à la façade avant du dispositif de commande manuelle. Le mécanisme de rappel associé à une ou plusieurs de ces touches se présente typiquement sous la forme d'un ressort mécanique.

Ces solutions sont certes efficaces, mais en contrepartie d'une grande complexité de conception et de fabrication, et impliquant également un coût de fabrication très élevé.

Dans ce contexte, il existe un besoin de disposer d'un dispositif de commande manuelle qui soit robuste, simple, efficace, économique, potentiellement facilement ajustable et modulable.

### Objet de l'invention

La présente invention a pour but de proposer un dispositif de commande manuelle qui soit robuste, simple, efficace et économique et facilement modulable.

Ce but peut être atteint grâce à la mise en œuvre d'un dispositif de commande manuelle, le dispositif de commande manuelle comprenant :
- un socle,
- un bouton de commande monté sur le socle d'une manière offrant au moins une aptitude de mouvement par rapport au socle suivant au moins un degré de liberté par pivotement ou par translation, le bouton de commande délimitant au moins une zone d'appui accessible depuis l'extérieur du dispositif de commande manuelle, chaque zone d'appui permettant l'application manuelle d'un effort d'appui par l'utilisateur du dispositif de commande manuelle sur la zone d'appui, ledit effort d'appui entraînant un déplacement de la zone d'appui concernée d'une position inactive stable à une position active instable,
- au moins un interrupteur susceptible d'occuper un état actif et un état inactif, un interrupteur étant associé à une zone d'appui du bouton de commande, la zone d'appui plaçant l'interrupteur associé dans l'état inactif lorsqu'elle occupe la position inactive stable et plaçant l'interrupteur associé dans l'état actif lorsqu'elle occupe la position active instable,
- un mécanisme de rappel sollicitant le bouton de commande d'une manière tendant à ramener ladite au moins une zone d'appui vers la position inactive stable,
dans lequel :
le mécanisme de rappel comprend un élément torique formé dans une matière élastique,
le dispositif de commande manuelle comprend des éléments de réception appartenant au bouton de commande et/ou au socle, les éléments de réception permettant de recevoir l'élément torique et d'assurer son maintien par rapport au bouton de commande et au socle,
les éléments de réception étant agencés de sorte à imposer localement à l'élément torique au moins une inflexion générant une précontrainte variable le long de la circonférence de l'élément torique.

Par ces dispositions, il est possible de créer géométriquement au moins une déviation/inflexion de l'élément torique apte à repousser une zone d'appui par un simple effet élastique de l'élément torique. Il en résulte que le mécanisme de rappel est très simple, efficace, économique, et facile à monter car il suffit de rapporter l'élément torique dans les éléments de réception. L'élément torique ainsi rapporté sur le socle et/ou sur le bouton de commande subit avantageusement une précontrainte locale au niveau de chaque inflexion prévue. Cette précontrainte se produit au moment du montage de l'élément torique et est ensuite présente en permanence tant que le dispositif de commande reste assemblé. Cette précontrainte résulte de la flexion locale de l'élément torique à chaque inflexion. De plus, le fait que l'élément torique travaille en flexion et non en compression, lui confère une bonne robustesse et une grande durabilité. Par la formation des inflexions, il est possible de maintenir le bouton de commande contre le socle ou le couvercle supérieur qui sera décrit plus loin, par un effort présentant une intensité variable en se déplaçant le long de la périphérie de l'élément torique, en fonction de la position des inflexions et leur forme (profondeur, longueur, présence d'une partie plate, valeur des inclinaisons des parties inclinées de l'inflexion etc), par exemple présentant une intensité, au niveau des emplacements autour desquels le bouton de commande est censé être déplacé, supérieure à l'intensité au niveau de chaque zone d'appui. Le maintien du bouton de commande en position stable contre le socle et/ou contre le couvercle supérieur se fait de manière simple, efficace et économique, grâce à la présence d'un simple élément torique. Cette solution est en effet très peu onéreuse grâce à l'utilisation d'un composant standard, facile à assembler avec de très bonnes caractéristiques d'élasticité et d'endurance. La raideur du mécanisme de rappel en chaque endroit de la périphérie de l'élément torique peut facilement être modifiée/ajustée par une adaptation de la conformation spatiale des éléments de réception et de la dureté de l'élément torique. Les éléments de réception permettent également de maintenir l'élément torique tendu pour garantir cette précontrainte.

Certains aspects préférés mais non limitatifs sont les suivants.

La précontrainte générée par l'au moins une inflexion est organisée de sorte que l'élément torique exerce sur le bouton de commande une force de rappel, par effet élastique de l'élément torique au niveau de ladite au moins une inflexion, ladite force de rappel tendant à un retour de chaque zone d'appui vers sa position inactive stable. On évite ainsi de faire travailler l'élément torique en compression (effet élastique en compression obtenu uniquement par le phénomène de pincement de l'élément torique entre le socle et le bouton de commande), travail pour lequel l'élément torique est mal dimensionné.

La précontrainte précédemment mentionnée génère localement un effort de rappel au niveau de chaque inflexion. La somme des efforts de rappel appliqués par les différentes inflexions prévues résulte en la force de rappel précédemment mentionnée. Il peut être avantageux de prévoir la présence d'un tel effort de rappel au moins au niveau de chaque zone d'appui.

Les éléments de réception comprennent, pour la formation de chaque inflexion :
- au moins une première nervure solidaire du socle, contre laquelle l'élément torique vient s'appuyer suivant un premier sens,
- au moins une deuxième nervure solidaire du bouton de commande, contre laquelle l'élément torique vient s'appuyer suivant un deuxième sens opposé audit premier sens, la deuxième nervure étant décalée par rapport à la première nervure le long de la circonférence de l'élément torique.

La raideur du mécanisme de rappel en chaque endroit de la périphérie de l'élément torique peut facilement être modifiée et adaptée par une adaptation du nombre, du positionnement, et de la hauteur, de l'au moins une première nervure et de l'au moins une deuxième nervure.

Les éléments de réception peuvent comprendre, au niveau de chaque zone d'appui, deux premières nervures disposées de part et d'autre d'une deuxième nervure. Cela a pour avantage de conférer une fonction de rappel de manière très simple, par le seul effet du retour élastique de l'élément torique précédemment précontraint au moment de sa mise en place dans les éléments de réception.

Les éléments de réception peuvent être prévus pour imposer une première inflexion associée à chaque zone d'appui, la première inflexion étant agencée à l'aplomb de la zone d'appui associée. De la sorte, il est facile d'obtenir que la droite suivant laquelle s'étend l'effort de rappel obtenu par la présence de l'inflexion soit positionnée au droit de la zone d'appui concernée, permettant un bon contrôle de l'intensité de cet effort de rappel.

Selon un mode de réalisation, les éléments de réception sont configurés de sorte à imposer au moins une deuxième inflexion positionnée de manière décalée par rapport à ladite zone d'appui le long de la circonférence de l'élément torique.

Cette deuxième zone d'inflexion génère également un effort de rappel dans au moins une zone autre que les zones d'appui, ceci permettant d'offrir une aptitude de mouvement de déplacement du bouton de commande suivant un mouvement autre que celui généré au niveau de chaque zone d'appui.

Il est possible de prévoir que le socle s'étende suivant un plan principal et que le bouton de commande soit superposé au socle suivant un axe principal globalement orienté transversalement au plan principal du socle, l'élément torique étant placé entre une paroi supérieure du socle et une paroi inférieure du bouton de commande suivant l'axe principal. Ces dispositions garantissent un montage particulièrement aisé.

Selon un mode de réalisation, le bouton de commande est mobile en translation par rapport au socle le long de l'axe principal. Il est notamment possible de fabriquer de cette manière un bouton de commande se présentant sous la forme d'un bouton poussoir mobile par simple translation par rapport au socle.

De manière combinée ou alternative au mouvement de translation du bouton de commande, il peut être prévu que le bouton de commande soit mobile en pivotement par rapport au socle suivant au moins un axe de pivotement orienté transversalement à l'axe principal. Il est notamment possible de fabriquer de cette manière un bouton de commande se présentant sous la forme d'un bouton basculant mobile par simple pivotement par rapport au socle. Ces différentes variantes sont très faciles à obtenir, de manière économique et durable de surcroît, par une simple adaptation des inflexions générées le long de la périphérie de l'élément torique par les éléments de réception.

Selon un autre mode de réalisation, le bouton de commande comprend une bague annulaire, mécaniquement indépendante du socle, présentant ladite aptitude de mouvement par rapport au socle et délimitant au moins deux zones d'appui décalées entre elles sur le pourtour périphérique de la bague annulaire. Le bouton de commande peut donc alors intégrer deux zones d'appui par exemple diamétralement opposées, destinées à actionner deux interrupteurs distincts eux-mêmes associés au pilotage respectif d'une première fonction électrique et d'une deuxième fonction électrique distinctes l'une de l'autre. En fonction de l'organisation des éléments de réception, la bague annulaire peut être prévue pour pouvoir avoir une aptitude d'un mouvement de basculement autour de deux points diamétralement opposés entre eux et chacun positionné entre les deux zones d'appui et une éventuelle aptitude supplémentaire de mouvement de translation permettant d'actionner ces deux interrupteurs simultanément afin d'actionner sélectivement une troisième fonction électrique. Il est à noter que le nombre de zones d'appui peut éventuellement être égal à 3, à 4, ou supérieur ou égal à 5 en fonction des besoins associés au dispositif de commande manuelle.

Selon un mode de réalisation non limitatif, le dispositif de commande manuelle comprend en outre un couvercle supérieur solidaire du socle et positionné dans une ouverture centrale délimitée par la bague annulaire. Ce couvercle supérieur peut éventuellement être fixe et présenter une simple fonction d'enjoliveur. Alternativement, il est possible qu'il soit mobile en translation et/ou en pivotement. En particulier, le couvercle peut disposer également d'un deuxième élément torique conforme à l'élément torique décrit en relation avec le bouton de commande, ce deuxième élément torique ayant des dimensions adaptées pour par exemple être inséré dans l'espace délimité par une circonférence interne de l'élément torique précédemment décrit.

Dans un mode de réalisation particulier et alternatif, le couvercle supérieur présente un bord périphérique, est solidaire du socle par tout ou partie de son bord périphérique, et présente une aptitude à se déformer par flexion lors de l'application manuelle d'une force d'appui par l'utilisateur du dispositif de commande manuelle sur une zone centrale du couvercle supérieur, ladite zone centrale variant entre une configuration inactive stable dans laquelle le couvercle supérieur est non fléchi lorsque ladite force d'appui est absente et une configuration active instable dans lequel le couvercle supérieur est fléchi lorsque ladite force d'appui est appliquée, le dispositif de commande manuelle comprenant un interrupteur supplémentaire agencé de sorte que la zone centrale du couvercle supérieur place l'interrupteur supplémentaire dans l'état inactif lorsque la zone centrale occupe la configuration inactive stable et place l'interrupteur supplémentaire dans l'état actif lorsque la zone centrale occupe la configuration active instable.

Selon un mode de réalisation non limitatif, le dispositif de commande manuelle comprend des éléments de butée contre lesquels le bouton de commande est en appui lorsque le bouton de commande adopte un positionnement spatial par rapport au socle dans lequel chaque zone d'appui occupe sa position inactive stable sous l'effet de l'élément torique, les éléments de butée étant directement ou indirectement solidaires du socle.

Dans tout ce qui précède, les fonctions électriques et tout ou partie des interrupteurs évoqués précédemment sont possiblement supportés par un circuit imprimé comprenant les composants électriques et conducteurs idoines intégrés dans une structure mécanique. Ce circuit imprimé est notamment rapporté sur le socle.

### Description sommaire des dessins

D'autres aspects, buts, avantages et caractéristiques de l'invention apparaîtront mieux à la lecture de la description détaillée suivante de modes de réalisation préférés de celle-ci, donnée à titre d'exemple non limitatif, et faite en référence aux dessins annexés sur lesquels :
La Figure 1 est une vue en perspective de dessus d'un exemple de dispositif de commande manuelle selon l'invention.
La figure 2 est une vue en perspective de dessous du dispositif de commande manuelle de la Figure 1.
La Figure 3 est une vue éclatée en perspective de dessus du dispositif de commande manuelle des Figures précédentes.
La Figure 4 est une vue partielle en perspective de dessous du dispositif de commande manuelle des Figures précédentes, le socle étant absent et l'élément torique n'étant pas encore monté.
La Figure 5 est une vue identique à la Figure 4, après montage de l'élément torique.
La Figure 6 reprend les éléments de la Figure 5 et montre aussi le socle à l'état non monté avec le bouton de commande et le couvercle supérieur.
La Figure 7 est une vue correspondant à la Figure 5 et montrant les différents efforts appliqués à l'élément torique par les éléments de réception, ces efforts ayant pour effet de créer un effort de rappel par l'élément torique sur le bouton de commande par effet élastique de l'élément torique.
La Figure 8 est une vue en coupe partielle du dispositif de commande manuelle des Figures précédentes.
La Figure 9 est une vue en coupe partielle du dispositif de commande manuelle des Figures précédentes.

### Description détaillée

Sur les Figures 1 à 9 et dans la suite de la description, les mêmes références représentent les éléments identiques ou similaires. De plus, les différents éléments ne sont pas obligatoirement représentés à l'échelle de manière à privilégier la clarté des figures. Par ailleurs, les différents modes de réalisation et variantes ne sont pas exclusifs les uns des autres et peuvent être combinés entre eux.

Sur les Figures 1 à 9, il est représenté un exemple de dispositif de commande manuelle 10 selon l'invention.

Le dispositif de commande manuelle 10 comprend d'abord un socle 11. Le socle 11 est notamment apte à être tenu par la main d'un utilisateur du dispositif de commande manuelle 10 et/ou à être fixé à une paroi fixe. Sa forme et son encombrement ne sont pas limitatifs en soi. Par simplicité dans le cadre de la présente invention, le dispositif de commande manuelle 10 présente une forme extérieure globalement circulaire. Toutefois, une autre forme (ovale, carrée ou autre) est tout à fait envisageable.

Le dispositif de commande manuelle 10 comprend aussi un bouton de commande 12 monté sur le socle 11 d'une manière offrant au moins une aptitude de mouvement par rapport au socle 11 suivant au moins un degré de liberté par pivotement et/ou par translation. En pratique, le bouton de commande 12 peut en particulier correspondre à un capot de commande dans le sens où il complète en partie le socle 11.

Le bouton de commande 12 délimite au moins une zone d'appui (c'est-à-dire une zone d'appui ou plusieurs zones d'appui) accessible depuis l'extérieur du dispositif de commande manuelle 10. Ainsi le nombre de zone d'appui peut être supérieur ou égal à 1. Dans l'exemple illustré, le bouton de commande 12 délimite deux zones d'appui 13a, 13b, ce qui n'est pas limitatif.

Chaque zone d'appui 13a, 13b permet l'application manuelle d'un effort d'appui par l'utilisateur du dispositif de commande manuelle 10 sur cette zone d'appui 13a, 13b. Cet effort d'appui ainsi appliqué manuellement par l'utilisateur entraîne un déplacement de la zone d'appui 13a, 13b concernée d'une position inactive stable à une position active instable.

Par « position stable », on entend ici que cette position dite stable est naturellement et automatiquement occupée tant qu'aucun effort manuel n'est appliqué sur la zone d'appui du bouton de commande 12.

Par « position instable », on entend dans ce document, par contre, que cette position dite instable n'est temporairement occupée que tant que l'effort manuel est appliqué sur la zone d'appui du bouton de commande 12, cette position instable étant automatiquement quittée dès que l'effort manuel diminue ou cesse.

Le dispositif de commande manuelle 10 comprend en outre au moins un interrupteur susceptible d'occuper un état actif et un état inactif. Un interrupteur donné est associé à une zone d'appui 13a, 13b donnée du bouton de commande 12 et réciproquement. Le nombre d'interrupteur est donc identique au nombre de zones d'appui. En conséquence, l'exemple de dispositif de commande manuelle 10 représenté ici à titre non limitatif comprend deux interrupteurs 14a, 14b distincts. L'au moins un interrupteur peut en particulier être logé dans le socle 11, même si cela n'est pas limitatif.

Chaque interrupteur 14a, 14b est dédié à un actionnement d'au moins une fonction électrique. Notamment l'état actif de l'interrupteur 14a, 14b correspond à l'actionnement d'une première fonction électrique et l'état inactif correspond soit à l'interruption de l'actionnement de la première fonction électrique, soit à l'actionnement d'une deuxième fonction électrique.

Les fonctions électriques et tout ou partie des interrupteurs sont possiblement supportées par un circuit imprimé 15 comprenant les composants électroniques et conducteurs idoines intégrés dans une structure mécanique. Ce circuit imprimé est notamment rapporté sur le socle 11. Ce circuit imprimé 15 est alimenté en énergie par une pile 16 montée sur le socle 11 ou sur le circuit imprimé. Il peut également être prévu des éléments de communication de type antenne, radio, wifi, Bluetooth, ou tout autre protocole de communication sans fil adapté.

La zone d'appui 13a, 13b permet de placer l'interrupteur 14a, 14b associé dans l'état inactif lorsqu'elle occupe la position inactive stable et permet de placer l'interrupteur 14a, 14b associé dans l'état actif lorsqu'elle occupe la position active instable.

La nature des interrupteurs n'est pas limitative en soi. Par ailleurs, le bouton de commande 12 peut comprendre des tenons d'actionnement 17a, 17b permettant de venir appuyer sur l'interrupteur 14a, 14b associé.

Le dispositif de commande manuelle 10 comprend également un mécanisme de rappel sollicitant le bouton de commande 12 d'une manière tendant à ramener chaque zone d'appui 13a, 13b vers sa position inactive stable.

Comme cela est représenté sur les Figures 3 à 9, le mécanisme de rappel comprend très avantageusement un élément torique 18 formé dans une matière élastique, ayant au repos la forme d'un tore, dont la section de coupe peut être circulaire, oblongue, rectangulaire, ou toute autre forme. L'élément torique 18 peut notamment être une pièce indépendante du socle 11 et du bouton de commande 12, et en particulier être interposé entre le socle 11 et le bouton de commande 12.

Comme cela est décrit en détail plus loin, le dispositif de commande manuelle 10 comprend des éléments de réception 19 appartenant au bouton de commande 12 et/ou au socle 11, les éléments de réception 19 permettant de recevoir l'élément torique 18 et d'assurer son maintien par rapport au bouton de commande 12 et au socle 11.

Essentiellement, les éléments de réception 19 sont agencés de sorte à imposer localement à l'élément torique 18 au moins une inflexion 20 générant une précontrainte variable le long de la circonférence de l'élément torique 18. Cette inflexion 20 est réalisée dans une direction sensiblement perpendiculaire à un plan principal P du socle 11. D'autres contraintes peuvent également être prévues sur l'élément torique 18 dans une direction parallèle au plan principal P du socle 11, par exemple pour conformer l'élément torique 18 à la forme du socle 11, notamment si celui-ci n'est pas circulaire.

La précontrainte générée par l'au moins une inflexion 20 est organisée de sorte que l'élément torique 18 exerce sur le bouton de commande 12 une force de rappel FT, par effet élastique de l'élément torique 18 au niveau de ladite au moins une inflexion 20, ladite force de rappel FT tendant à un retour de chaque zone d'appui 13a, 13b vers sa position inactive stable.

Selon la forme extérieure du dispositif de commande manuelle 10, d'autres éléments de maintien de l'élément torique 18 peuvent être prévus pour son maintien dans le plan principal P et pour lui donner la déformée souhaitée dans ce plan, notamment au niveau des inflexions 20. Ces éléments de maintien assurent notamment une tension de l'élément torique 18 dans le plan principal P.

Selon un mode de réalisation particulier, les éléments de réception 19 comprennent, pour la formation de chaque inflexion 20 :
- au moins une première nervure 19a, dite nervure inférieure, solidaire du socle 11, contre laquelle l'élément torique 18 vient s'appuyer suivant un premier sens S1,
- au moins une deuxième nervure 19b, dite nervure supérieure, solidaire du bouton de commande 12, contre laquelle l'élément torique 18 vient s'appuyer suivant un deuxième sens S2 opposé au premier sens S1, la deuxième nervure 19b étant décalée par rapport à la première nervure 19a le long de la circonférence de l'élément torique 18.

L'effort appliqué par chaque première nervure 19a est noté F1 tandis que l'effort appliqué par chaque deuxième nervure 19b est noté F2.

Avantageusement, la première et/ou la deuxième nervure 19a, 19b comprennent une zone de maintien 28 de l'élément torique 18 par rapport au socle 11 ou au bouton de commande 12. Dans l'exemple illustré à la figure 8, cette zone de maintien 28 présente une forme en U, de sorte à former un pont chevauchant une section de l'élément torique 18, maintenant ainsi l'élément torique 18 en position par rapport au bouton de commande 12. La deuxième nervure 19b servant d'appui contre l'élément torique 18 dans le deuxième sens S2 est notamment réalisée sur l'intérieur de la zone de maintien 28, en particulier sur le fond du pont ou de la forme en U. Les nervures 19a solidaires du socle 11 et illustrées sur la figures 8 forment ici uniquement des surfaces d'appui pour l'élément torique 18, mais elles pourraient également comprendre (de manière non représentée) des zones de maintien similaires aux zones de maintien 28 solidaires du bouton de commande 12. Alternativement, ce sont uniquement les nervures 19a qui pourraient comprendre des zones de maintien de l'élément torique 18.

L'extrémité libre de la zone de maintien 28 définit un élément de butée 27 servant à s'opposer à un rapprochement du bouton de commande 12 vers le socle 11 au-delà d'une certaine distance. Ces éléments de butée 27 servent notamment à limiter les déplacements relatifs entre le bouton de commande 12 et le socle 11, contre lesquels le bouton de commande 12 est en appui lorsque le bouton de commande 12 adopte un positionnement spatial par rapport au socle 11 dans lequel au moins une zone d'appui 13a, 13b occupe sa position active instable sous l'effet de l'effort manuel sur cette zone d'appui. Aussi comme visible à la figure 9, les nervures 19a représentées définissent par le biais d'une des pattes du pont un tel élément de butée. La patte dite centrale, positionnée au plus près du centre du dispositif de commande est notamment mise en contact avec une partie du socle au moins lors de l'appui sur la zone d'appui correspondante. En complément, ceci forme un point de pivot autour duquel le bouton de commande 12 peut basculer.

Ces zones de maintien prévues sur les nervures 19a, 19b participent également au maintien de l'élément torique 18 dans le plan principal P. Alternativement ou de manière complémentaire, d'autres éléments de maintien (non représentés) peuvent être prévus pour assurer les déformations nécessaires de l'élément torique 18 dans le plan principal P.

La précontrainte précédemment mentionnée génère localement un effort de rappel au niveau de chaque inflexion 20. Cet effort de rappel au niveau d'une inflexion 20 donnée correspond sensiblement à l'opposé de la somme des efforts F1 et F2 appliqués par les nervures 19a, 19b agencées localement pour générer cette inflexion 20. La somme des efforts de rappel appliqués par les différentes inflexions 20 prévues résulte en la force de rappel FT précédemment mentionnée. Il peut être avantageux de prévoir la présence d'un tel effort de rappel au moins au niveau de chaque interrupteur 14a, 14b qui est destiné à être actionné par une zone d'appui 13a, 13b prévue.

La raideur du mécanisme de rappel en chaque endroit de la périphérie de l'élément torique 18 peut facilement être modifiée et adaptée par une adaptation du nombre, du positionnement de chaque première nervure 19a et de chaque deuxième nervure 19b, et de la hauteur de la partie de chaque première nervure 19a et de chaque deuxième nervure 19b agissant selon un sens S1 ou S2 sur l'élément torique 18. Il est aussi envisageable un système réglable mécaniquement sans changement de la hauteur des nervures 19a, 19b ou de la dureté de l'élément torique 18, par exemple par le biais d'une ou plusieurs vis qui contraindraient plus ou moins l'élément torique 18 en un point donné de sa périphérie dans un sens S1 ou S2 sensiblement perpendiculaire au plan principal P du socle 11 (permettant in fine d'agir plus ou moins sur la longueur de l'élément torique 18 par effet de traction). Il peut aussi être envisagé de prévoir des cales fixées par exemple par collage et qui seraient adaptables. La raideur du mécanisme de rappel peut aussi être modifiée en jouant sur la dureté de l'élément torique 18 lui-même.

Selon un mode de réalisation particulier, les éléments de réception 19 comprennent, au niveau de chaque zone d'appui 13a, 13b, deux premières nervures 19a disposées de part et d'autre d'une deuxième nervure 19b unique. Ces dispositions sont par exemple visibles sur la Figure 8. Alternativement, de manière non représentée, il est possible de prévoir que les éléments de réception 19 comprennent, au niveau de chaque zone d'appui 13a, 13b, deux deuxièmes nervures 19b disposées de part et d'autre d'une première nervure 19a qui serait unique. Il peut aussi être possible de prévoir la présence, pour la formation de chaque inflexion 20, de deux premières nervures 19a et de deux deuxièmes nervures 19b. Toutes les variantes prévues ici ont pour avantage de conférer une fonction de rappel de manière très simple, par le seul effet du retour élastique de l'élément torique 18 précédemment précontraint au moment de sa mise en place dans les éléments de réception 19.

Selon un mode de réalisation, les éléments de réception 19 sont configurés pour imposer une première inflexion 20 associée à chaque zone d'appui 13a, 13b, la première inflexion 20A étant agencée à l'aplomb de la zone d'appui 13a ,13b associée. De la sorte, il est facile d'obtenir que le support de l'effort de rappel obtenu par la présence de l'inflexion soit positionné au droit de la zone d'appui 13a, 13b concernée, permettant un bon contrôle de l'intensité de cet effort de rappel.

Selon un mode de réalisation, les éléments de réception 19 sont configurés de sorte à imposer au moins une deuxième inflexion 20B positionnée de manière décalée par rapport à ladite zone d'appui 13a, 13b le long de la circonférence de l'élément torique 18. Cette disposition permet de générer également un effort de rappel dans au moins une zone autre que les zones d'appui, ceci permettant d'offrir une aptitude de mouvement de déplacement du bouton de commande suivant un mouvement autre que celui généré au niveau de chaque zone d'appui.

Dans la variante illustrée, il est prévu pour chaque zone d'appui 13a, 13b, la présence de deux deuxièmes inflexions 20B disposées de part et d'autre d'une unique première inflexion 20A elle-même située à l'aplomb de cette zone d'appui 13a, 13b. Chaque première inflexion 20A présente une longueur (comptée le long de l'élément torique 18) supérieure à la longueur de chaque deuxième inflexion 20B, ce qui garantit que la première inflexion 20A présente une plus grande souplesse, garantissant que l'effort manuel à appliquer sur la zone d'appui soit le plus adapté possible, selon une loi course/effort de la bague annulaire 21. Les deuxièmes inflexions 20B peuvent être prévues plus rigides. Elles permettent notamment de prévoir un mouvement d'appui simultané sur deux zones d'appui opposées, générant un mouvement de translation du bouton de commande 12 perpendiculairement au plan principal P, suivant l'axe principal D1. Ces deuxièmes inflexions 20B sont facultatives dans le cas où une translation selon D1 n'est pas recherchée.

De la manière représentée, le socle 11 s'étend suivant le plan principal P et le bouton de commande 12 est superposé au socle 11 suivant l'axe principal D1 globalement orienté transversalement au plan principal P du socle 11, l'élément torique 18 étant placé entre une paroi supérieure 11a du socle 11 et une paroi inférieure 12a du bouton de commande 12 suivant l'axe principal D1. Ces dispositions garantissent un montage particulièrement aisé.

Selon un mode de réalisation, le bouton de commande 12 est mobile en translation par rapport au socle 11 le long de l'axe principal D1. Il est notamment possible de fabriquer de cette manière un bouton de commande se présentant sous la forme d'un bouton poussoir mobile par simple translation par rapport au socle 11.

De manière combinée ou alternative au mouvement de translation du bouton de commande 12, il peut être prévu que le bouton de commande 12 soit mobile en pivotement par rapport au socle 11 suivant au moins un axe de pivotement D2 orienté transversalement à l'axe principal D1. Il est notamment possible de fabriquer de cette manière un bouton de commande 12 se présentant sous la forme d'un bouton basculant mobile par simple pivotement autour de D2 par rapport au socle 11. Ces différentes variantes sont très faciles à obtenir, de manière économique et durable de surcroît, par une simple adaptation des inflexions générées le long de la périphérie de l'élément torique 18 par les éléments de réception 19. En fonction du nombre de zones d'appui total, il peut être prévu que le nombre d'axe de pivotement soit supérieur ou égal à 2 éventuellement.

Selon un autre mode de réalisation tel que représenté, le bouton de commande 12 comprend une bague annulaire 21, mécaniquement indépendante du socle 11, présentant l'aptitude de mouvement par rapport au socle 11 qui a été évoquée précédemment. La bague annulaire 12 délimitant au moins deux zones d'appui 13a, 13b décalées entre elles sur le pourtour périphérique de la bague annulaire 21. Le bouton de commande 12 intègre alors deux zones d'appui 13a, 13b qui sont diamétralement opposées, et destinées à actionner deux interrupteurs 14a, 14b distincts eux-mêmes associés au pilotage respectif des première et deuxième fonctions électriques distinctes. En fonction de l'organisation des éléments de réception 19, la bague annulaire 21 a une aptitude d'un mouvement de basculement autour de deux points diamétralement opposés entre eux et chacun positionné entre les deux zones d'appui 13a ,13b. Les deux points de basculement sont positionnés le long de l'axe D2 qui a été évoqué ci-avant. En fonction de l'organisation des éléments de réception 19, la bague annulaire 21 a aussi une éventuelle aptitude supplémentaire de mouvement de translation suivant l'axe principal D1 permettant d'actionner ces deux interrupteurs 14a, 14b simultanément afin d'actionner sélectivement une troisième fonction électrique. Il est à noter que le nombre de zones d'appui, ici au nombre de deux à titre d'exemple, pourrait être égal à 3, à 4, ou supérieur ou égal à 5 en fonction des besoins associés au dispositif de commande manuelle 10. Il suffirait d'aménager un nombre d'inflexions adapté.

Selon un mode de réalisation non limitatif, le dispositif de commande manuelle 10 comprend en outre un couvercle supérieur 22 solidaire du socle 11 et positionné dans une ouverture centrale 23 délimitée par la bague annulaire 21. Ce couvercle supérieur 22 peut éventuellement être fixe et présenter une simple fonction d'enjoliveur. Alternativement, il est possible qu'il soit mobile en translation et/ou en pivotement.

Dans un mode de réalisation particulier et alternatif tel que représenté, le couvercle supérieur 22 présente un bord périphérique 221, est solidaire du socle 11 par tout ou partie de son bord périphérique 221 (par exemple au moyen de pattes d'encliquetage 24), et présente une aptitude à se déformer par flexion lors de l'application manuelle d'une force d'appui par l'utilisateur du dispositif de commande manuelle 10 sur une zone centrale 222 du couvercle supérieur 22. La zone centrale 222 varie entre une configuration inactive stable dans laquelle le couvercle supérieur 22 est non fléchi lorsque la force d'appui est absente et une configuration active instable dans lequel le couvercle supérieur 22 est fléchi lorsque la force d'appui est appliquée. Le dispositif de commande manuelle 10 comprend un interrupteur supplémentaire 25 agencé de sorte que la zone centrale 222 du couvercle supérieur 22 place l'interrupteur supplémentaire 25 dans l'état inactif lorsque la zone centrale 222 occupe la configuration inactive stable et place l'interrupteur supplémentaire 25 dans l'état actif lorsque la zone centrale 222 occupe la configuration active instable. La zone centrale 222 peut être pourvue d'un tenon d'appui 26 destiné à venir appuyer contre l'interrupteur supplémentaire 25 dans la configuration active instable.

Alternativement, il est possible que le couvercle supérieur 22 soit mobile en translation et/ou en pivotement. En particulier, le couvercle supérieur 22 pourrait disposer également d'un deuxième élément torique (non représenté) conforme à l'élément torique 18 décrit en relation avec le bouton de commande 12, ce deuxième élément torique ayant des dimensions adaptées pour par exemple être inséré dans l'espace délimité par une circonférence interne de l'élément torique 18 précédemment décrit.

Selon le mode de réalisation représenté aux Figures 1 à 9 non limitatif, le dispositif de commande manuelle 10 comprend des éléments de butée contre lesquels le bouton de commande 12 est en appui lorsque le bouton de commande 12 adopte un positionnement spatial par rapport au socle 11 dans lequel chaque zone d'appui 13a, 13b occupe sa position inactive stable sous l'effet de l'élément torique 18, les éléments de butée étant directement ou indirectement solidaires du socle 11. Ces éléments de butée peuvent en effet faire partie intégrante du socle 11 comme cela est visible sur la Figure 9, ou bien faire partie intégrante du couvercle supérieur 22, par exemple lui-même rendu solidaire du socle 11 par les pattes d'encliquetage 24.

Pour les caractéristiques de l'élément torique 18, il a été déterminé empiriquement qu'une solution donnant satisfaction sont que la matière de l'élément torique 18 soit du NBR (pour « Nitrile Butadiène Rubber » selon une terminologie anglo-saxonne) et que la dureté Shore A de l'élément torique 18 soit environ 70 ShA, donnant avec la pré-charge des nervures, un niveau d'effort adapté. A titre d'exemple, cet effort doit être le plus faible possible pour ne pas interférer dans l'effort d'actionnement des interrupteurs (généralement entre 1,5 et 2,5 N), tout en garantissant une remontée du bouton de commande 12 vers les positions inactives stables des zones d'appui 13a, 13b. Il doit être compris que l'actionnement d'un interrupteur donné se pratique en s'opposant à la somme de l'effort de rappel appliqué par l'élément torique 18 et de l'effort intrinsèque à l'actionnement de l'interrupteur 14a, 14b.

## Revendications

1. Dispositif de commande manuelle (10), le dispositif de commande manuelle (10) comprenant :
- un socle (11),
- un bouton de commande (12) monté sur le socle (11) d'une manière offrant au moins une aptitude de mouvement par rapport au socle (11) suivant au moins un degré de liberté par pivotement ou par translation, le bouton de commande (12) délimitant au moins une zone d'appui (13a, 13b) accessible depuis l'extérieur du dispositif de commande manuelle (10), chaque zone d'appui (13a, 13b) permettant l'application manuelle d'un effort d'appui par l'utilisateur du dispositif de commande manuelle (10) sur la zone d'appui (13a, 13b), ledit effort d'appui entraînant un déplacement de la zone d'appui (13a, 13b) concernée d'une position inactive stable à une position active instable,
- au moins un interrupteur (14a, 14b) susceptible d'occuper un état actif et un état inactif, un interrupteur (14a, 14b) étant associé à une zone d'appui (13a, 13b) du bouton de commande (12), la zone d'appui (13a, 13b) plaçant l'interrupteur (14a, 14b) associé dans l'état inactif lorsqu'elle occupe la position inactive stable et plaçant l'interrupteur (14a, 14b) associé dans l'état actif lorsqu'elle occupe la position active instable,
- un mécanisme de rappel sollicitant le bouton de commande (12) d'une manière tendant à ramener ladite au moins une zone d'appui (13a, 13b) vers la position inactive stable,
dans lequel :
le mécanisme de rappel comprend un élément torique (18) formé dans une matière élastique,
le dispositif de commande manuelle (10) comprend des éléments de réception (19) appartenant au bouton de commande (12) et/ou au socle (11), les éléments de réception (19) permettant de recevoir l'élément torique (18) et d'assurer son maintien par rapport au bouton de commande (12) et au socle (11), **caractérisé en ce que**
les éléments de réception (19) sont agencés de sorte à imposer localement à l'élément torique (18) au moins une inflexion (20, 20A, 20B) générant une précontrainte variable le long de la circonférence de l'élément torique (18).

2. Dispositif de commande manuelle (10) selon la revendication 1, dans lequel la précontrainte générée par l'au moins une inflexion (20, 20A, 20B) est organisée de sorte que l'élément torique (18) exerce sur le bouton de commande (12) une force de rappel (FT), par effet élastique de l'élément torique (18) au niveau de ladite au moins une inflexion (20, 20A, 20B), ladite force de rappel (FT) tendant à un retour de chaque zone d'appui (13a, 13b) vers sa position inactive stable.

3. Dispositif de commande manuelle (10) selon l'une des revendications 1 ou 2, dans lequel les éléments de réception (19) comprennent, pour la formation de chaque inflexion (20, 20A, 20B) :
- au moins une première nervure (19a) solidaire du socle (11), contre laquelle l'élément torique (18) vient s'appuyer suivant un premier sens (S1),
- au moins une deuxième nervure (19b) solidaire du bouton de commande (12), contre laquelle l'élément torique (18) vient s'appuyer suivant un deuxième sens (S2) opposé audit premier sens (S1), la deuxième nervure (19b) étant décalée par rapport à la première nervure (19a) le long de la circonférence de l'élément torique (18).

4. Dispositif de commande manuelle (10) selon la revendication 3, dans lequel les éléments de réception (19) comprennent, au niveau de chaque zone d'appui (13a, 13b), deux premières nervures (19a) disposées de part et d'autre d'une deuxième nervure (19b).

5. Dispositif de commande manuelle (10) selon l'une quelconque des revendications 1 à 4, dans lequel les éléments de réception (19) imposent une première inflexion (20A) associée à chaque zone d'appui (13a, 13b), la première inflexion (20A) étant agencée à l'aplomb de la zone d'appui (13a, 13b) associée.

6. Dispositif de commande manuelle (10) selon la revendication 5, dans lequel les éléments de réception (19) sont configurés de sorte à imposer au moins une deuxième inflexion (20B) positionnée de manière décalée par rapport à ladite zone d'appui (13a, 13b) le long de la circonférence de l'élément torique (18).

7. Dispositif de commande manuelle (10) selon l'une quelconque des revendications 1 à 6, dans lequel le socle (11) s'étend suivant un plan principal (P) et le bouton de commande (12) est superposé au socle (11) suivant un axe principal (D1) globalement orienté transversalement au plan principal (P) du socle (11), l'élément torique (18) étant placé entre une paroi supérieure (11a) du socle (11) et une paroi inférieure (12a) du bouton de commande (12) suivant l'axe principal (D1).

8. Dispositif de commande manuelle (10) selon la revendication 7, dans lequel le bouton de commande (12) est mobile en translation par rapport au socle (11) le long de l'axe principal (D1).

9. Dispositif de commande manuelle (10) selon l'une des revendications 7 ou 8, dans lequel le bouton de commande (12) est mobile en pivotement par rapport au socle (11) suivant au moins un axe de pivotement (D2) orienté transversalement à l'axe principal (D1).

10. Dispositif de commande manuelle (10) selon l'une quelconque des revendications 1 à 9, dans lequel le bouton de commande (12) comprend une bague annulaire (21) présentant ladite aptitude de mouvement par rapport au socle (11) et délimitant au moins deux zones d'appui (13a, 13b) décalées entre elles sur le pourtour périphérique de la bague annulaire (21).

11. Dispositif de commande manuelle (10) selon la revendication 10, comprenant un couvercle supérieur (22) solidaire du socle (11) et positionné dans une ouverture centrale (23) délimitée par la bague annulaire (21).

12. Dispositif de commande manuelle (10) selon la revendication 11, dans lequel :
le couvercle supérieur (22) présente un bord périphérique (221) et est solidaire du socle (11) par tout ou partie de son bord périphérique (221),
le couvercle supérieur (22) présente une aptitude à se déformer par flexion lors de l'application manuelle d'une force d'appui par l'utilisateur du dispositif de commande manuelle (10) sur une zone centrale (222) du couvercle supérieur (22), ladite zone centrale (222) variant entre une configuration inactive stable dans laquelle le couvercle supérieur (22) est non fléchi lorsque ladite force d'appui est absente et une configuration active instable dans lequel le couvercle supérieur (22) est fléchi lorsque ladite force d'appui est appliquée, le dispositif de commande manuelle (10) comprenant un interrupteur supplémentaire (25) agencé de sorte que la zone centrale (222) du couvercle supérieur (22) place l'interrupteur supplémentaire (25) dans l'état inactif lorsque la zone centrale (222) occupe la configuration inactive stable et place l'interrupteur supplémentaire (25) dans l'état actif lorsque la zone centrale (222) occupe la configuration active instable.

13. Dispositif de commande manuelle (10) selon l'une quelconque des revendications 1 à 12, comprenant des éléments de butée contre lesquels le bouton de commande (12) est en appui lorsque le bouton de commande (12) adopte un positionnement spatial par rapport au socle (11) dans lequel chaque zone d'appui (13a, 13b) occupe sa position inactive stable sous l'effet de l'élément torique (18), les éléments de butée étant directement ou indirectement solidaires du socle (11).

## Patentansprüche

1. Handsteuereinrichtung (10), wobei die Handsteuereinrichtung (10) Folgendes umfasst:
- einen Sockel (11),
- einen auf dem Sockel (11) montierten Steuerknopf (12), der mindestens eine Bewegungsfähigkeit gegenüber dem Sockel (11) nach mindestens einem Freiheitsgrad durch Schwenken oder Verschieben bietet, wobei der Steuerknopf (12) mindestens einen von außerhalb der Handsteuereinrichtung (10) zugänglichen Stützbereich (13a, 13b) begrenzt, wobei jeder Stützbereich (13a, 13b) die manuelle Anwendung einer Stützkraft durch den Benutzer der Handsteuereinrichtung (10) auf den Stützbereich (13a, 13b) ermöglicht, wobei die Stützkraft dazu führt, dass sich der Stützbereich (13a, 13b) von einer stabilen inaktiven Position in eine instabile aktive Position bewegt,
- mindestens einen Schalter (14a, 14b), der einen aktiven Zustand und einen inaktiven Zustand einnehmen kann, wobei ein Schalter (14a, 14b) einem Stützbereich (13a, 13b) des Steuerknopfes (12) zugeordnet ist, wobei der Stützbereich (13a, 13b) den zugehörigen Schalter (14a, 14b) in den inaktiven Zustand versetzt, wenn er die stabile inaktive Position einnimmt und den zugehörigen Schalter (14a, 14b) in den aktiven Zustand versetzt, wenn er die instabile aktive Position einnimmt,
- einen Rückstellmechanismus, der den Steuerknopf (12) auf eine Weise vorspannt, die dazu neigt, den mindestens einen Stützbereich (13a, 13b) in die stabile inaktive Position zurückzuführen, wobei:
der Rückstellmechanismus ein aus einem elastischen Material gebildetes Toruselement (18) umfasst, die Handsteuereinrichtung (10) Aufnahmeelemente (19) umfasst, die zum Steuerknopf (12) und/oder zum Sockel (11) gehören, die Aufnahmeelemente (19) das Aufnehmen des Toruselements (18) und das Gewährleisten dessen Haltens gegenüber dem Steuerknopf (12) und dem Sockel (11) ermöglichen, **dadurch gekennzeichnet, dass** die Aufnahmeelemente (19) so angeordnet sind, dass sie dem Toruselement (18) lokal mindestens eine Biegung (20, 20A, 20B) auferlegen, die eine variable Vorspannung entlang des Umfangs des Toruselements (18) erzeugt.

2. Handsteuereinrichtung (10) nach Anspruch 1, wobei die durch die mindestens eine Biegung (20, 20A, 20B) erzeugte Vorspannung so gestaltet ist, dass das Toruselement (18) auf den Steuerknopf (12) durch elastische Wirkung des Toruselements (18) auf Höhe der mindestens einen Biegung (20, 20A, 20B) eine Rückstellkraft (FT) ausübt, wobei die Rückstellkraft (FT) zur Rückstellung jedes Stützbereiches (13a, 13b) in seine stabile inaktive Position neigt.

3. Handsteuereinrichtung (10) nach einem der Ansprüche 1 oder 2, wobei die Aufnahmeelemente (19) für die Bildung jeder Biegung (20, 20A, 20B) Folgendes umfassen:
- mindestens eine erste Rippe (19a), die fest mit dem Sockel (11) verbunden ist, gegen die das Toruselement (18) in einer ersten Richtung (S1) aufliegt,
- mindestens eine zweite Rippe (19b), die fest mit dem Steuerknopf (12) verbunden ist, gegen die das Toruselement (18) in einer zweiten Richtung (S2), die der ersten Richtung (S1) entgegengesetzt ist, aufliegt, wobei die zweite Rippe (19b) gegenüber der ersten Rippe (19a) entlang des Umfangs des Toruselements (18) versetzt ist.

4. Handsteuereinrichtung (10) nach Anspruch 3, wobei die Aufnahmeelemente (19) an jedem Stützbereich (13a, 13b) zwei erste Rippen (19a) umfassen, die auf beiden Seiten einer zweiten Rippe (19b) angeordnet sind.

5. Handsteuereinrichtung (10) nach einem der Ansprüche 1 bis 4, wobei die Aufnahmeelemente (19) eine erste Biegung (20A) auferlegen, die jedem Stützbereich (13a, 13b) zugeordnet ist, wobei die erste Biegung (20A) senkrecht zu dem zugehörigen Stützbereich (13a, 13b) angeordnet ist.

6. Handsteuereinrichtung (10) nach Anspruch 5, wobei die Aufnahmeelemente (19) so ausgebildet sind, dass sie mindestens eine zweite Biegung (20B) auferlegen, die gegenüber dem Stützbereich (13a, 13b) versetzt entlang des Umfangs des Toruselements (18) positioniert ist.

7. Handsteuereinrichtung (10) nach einem der Ansprüche 1 bis 6, wobei sich der Sockel (11) entlang einer Hauptebene (P) erstreckt und der Steuerknopf (12) über dem Sockel (11) entlang einer Hauptachse (D1) überlagert ist, die insgesamt quer zur Hauptebene (P) des Sockels (11) ausgerichtet ist, wobei das Toruselement (18) zwischen einer oberen Wand (11a) des Sockels (11) und einer unteren Wand (12a) des Steuerknopfs (12) entlang der Hauptachse (D1) angeordnet ist.

8. Handsteuereinrichtung (10) nach Anspruch 7, wobei der Steuerknopf (12) entlang der Hauptachse (D1) in Verschiebung zum Sockel (11) beweglich ist.

9. Handsteuereinrichtung (10) nach einem der Ansprüche 7 oder 8, wobei der Steuerknopf (12) schwenkbar gegenüber dem Sockel (11) entlang mindestens einer quer zur Hauptachse (D1) ausgerichteten Schwenkachse (D2) beweglich ist.

10. Handsteuereinrichtung (10) nach einem der Ansprüche 1 bis 9, wobei der Steuerknopf (12) einen ringförmigen Ring (21) umfasst, der die Bewegungsfähigkeit in Bezug auf den Sockel (11) aufweist und mindestens zwei zueinander versetzte Stützbereiche (13a, 13b) an dem Umfang des ringförmigen Rings (21) begrenzt.

11. Handsteuereinrichtung (10) nach Anspruch 10, umfassend einen oberen Deckel (22), der fest mit dem Sockel (11) verbunden und in einer zentralen Öffnung (23) positioniert ist, die durch den ringförmigen Ring (21) begrenzt ist.

12. Handsteuereinrichtung (10) nach Anspruch 11, wobei:
der obere Deckel (22) einen Umfangsrand (221) aufweist und fest mit dem Sockel (11) durch seinen Umfangsrand (221) ganz oder teilweise verbunden ist,
der obere Deckel (22) eine Biegefähigkeit aufweist, wenn der Benutzer der Handsteuereinrichtung (10) eine Stützkraft manuell auf einen zentralen Bereich (222) des oberen Deckels (22) ausübt, wobei der zentrale Bereich (222) zwischen einer stabilen inaktiven Konfiguration, in der der obere Deckel (22) nicht gebogen ist, wenn die Stützkraft fehlt, und einer instabilen aktiven Konfiguration, in der der obere Deckel (22) bei Anwenden der Stützkraft gebogen wird, variiert, wobei die Handsteuereinrichtung (10) einen zusätzlichen Schalter (25) umfasst, der so angeordnet ist, dass der zentrale Bereich (222) des oberen Deckels (22) den zusätzlichen Schalter (25) in den inaktiven Zustand versetzt, wenn der zentrale Bereich (222) die inaktive stabile Konfiguration einnimmt, und den zusätzlichen Schalter (25) in den aktiven Zustand versetzt, wenn der zentrale Bereich (222) die aktive instabile Konfiguration einnimmt.

13. Handsteuereinrichtung (10) nach einem der Ansprüche 1 bis 12, umfassend Anschlagelemente, gegen die der Steuerknopf (12) anliegt, wenn der Steuerknopf (12) eine räumliche Positionierung in Bezug auf den Sockel (11) einnimmt, wobei jeder Stützbereich (13a, 13b) seine stabile inaktive Position unter der Wirkung des Toruselements (18) einnimmt, wobei die Anschlagelemente direkt oder indirekt fest mit dem Sockel (11) verbunden sind.

## Claims

1. A manual control device (10), the manual control device (10) comprising:
- a base (11),
- a control button (12) mounted on the base (11) in a manner providing at least one ability to move relative to the base (11) in at least one degree of freedom either by pivoting or by translation, the control button (12) delimiting at least one bearing area (13a, 13b) accessible from outside the manual control device (10), each bearing area (13a, 13b) allowing the manual application of a bearing force by the user of the manual control device (10) on the bearing area (13a, 13b), said bearing force causing a displacement of the bearing area (13a, 13b) concerned from a stable inactive position to an unstable active position,
- at least one switch (14a, 14b) likely to occupy an active state and an inactive state, a switch (14a, 14b) being associated with a bearing area (13a, 13b) of the control button (12), the bearing area (13a, 13b) placing the associated switch (14a, 14b) in the inactive state when it occupies the stable inactive position and placing the associated switch (14a, 14b) in the active state when it occupies the unstable active position,
- a return mechanism urging the control button (12) in a manner tending to return said at least one bearing area (13a, 13b) to the stable inactive position,
wherein:
the return mechanism comprises a toroidal element (18) formed from an elastic material, the manual control device (10) comprises receiving elements (19) belonging to the control button (12) and/or to the base (11), the receiving elements (19) making it possible to receive the toroidal element (18) and to ensure its retention relative to the control button (12) and to the base (11),
**characterized in that** the receiving elements (19) are arranged so as to locally impose on the toroidal element (18) at least one inflection (20, 20A, 20B) generating a pre-stressing variable along the circumference of the toroidal element (18).

2. The manual control device (10) according to claim 1, wherein the pre-stressing generated by the at least one inflection (20, 20A, 20B) is organized so that the toroidal element (18) applies a return force (FT) on the control button (12), by elastic effect of the toroidal element (18) at said at least one inflection (20, 20A, 20B), said return force (FT) tending to return each bearing area (13a, 13b) to its stable inactive position.

3. The manual control device (10) according to any of claims 1 or 2, wherein the receiving elements (19) comprise, for the formation of each inflection (20, 20A, 20B):
- at least one first rib (19a) secured to the base (11), against which the toroidal element (18) bears in a first direction (S1),
- at least one second rib (19b) secured to the control button (12), against which the toroidal element (18) bears in a second direction (S2) opposite said first direction (S1), the second rib (19b) being offset relative to the first rib (19a) along the circumference of the toroidal element (18).

4. The manual control device (10) according to claim 3, wherein the receiving elements (19) comprise, at each bearing area (13a, 13b), two first ribs (19a) disposed on either side of a second rib (19b).

5. The manual control device (10) according to any one of claims 1 to 4, wherein the receiving elements (19) impose a first inflection (20A) associated with each bearing area (13a, 13b), the first inflection (20A) being arranged vertically in line with the associated bearing area (13a, 13b).

6. The manual control device (10) according to claim 5, wherein the receiving elements (19) are configured so as to impose at least one second inflection (20B) positioned offset relative to said bearing area (13a, 13b) along the circumference of the toroidal element (18).

7. The manual control device (10) according to any one of claims 1 to 6, wherein the base (11) extends along a main plane (P) and the control button (12) is superimposed on the base (11) along a main axis (D1) generally oriented transversely to the main plane (P) of the base (11), the toroidal element (18) being placed between an upper wall (11a) of the base (11) and a lower wall (12a) of the control button (12) along the main axis (D1).

8. The manual control device (10) according to claim 7, wherein the control button (12) is movable in translation relative to the base (11) along the main axis (D1).

9. The manual control device (10) according to any of claims 7 or 8, wherein the control button (12) is pivotally movable relative to the base (11) along at least one pivot axis (D2) oriented transversely to the main axis (D1).

10. The manual control device (10) according to any one of claims 1 to 9, wherein the control button (12) comprises an annular ring (21) having said ability to move relative to the base (11) and delimiting at least two bearing areas (13a, 13b) offset from each other on the peripheral perimeter of the annular ring (21).

11. The manual control device (10) according to claim 10, comprising an upper cover (22) secured to the base (11) and positioned in a central opening (23) delimited by the annular ring (21).

12. The manual control device (10) according to claim 11, wherein:
the upper cover (22) has a peripheral edge (221) and is secured to the base (11) by all or part of its peripheral edge (221),
the upper cover (22) has the ability to deform by bending when a bearing force is manually applied by the user of the manual control device (10) to a central area (222) of the upper cover (22), said central area (222) varying between a stable inactive configuration in which the upper cover (22) is not bent when said bearing force is absent and an unstable active configuration in which the upper cover (22) is bent when said bearing force is applied, the manual control device (10) comprising an additional switch (25) arranged so that the central area (222) of the upper cover (22) places the additional switch (25) in the inactive state when the central area (222) occupies the stable inactive configuration and places the additional switch (25) in the active state when the central area (222) occupies the unstable active configuration.

13. The manual control device (10) according to any one of claims 1 to 12, comprising stop elements against which the control button (12) bears when the control button (12) adopts a spatial positioning relative to the base (11) in which each bearing area (13a, 13b) occupies its stable inactive position under the effect of the toroidal element (18), the stop elements being directly or indirectly secured to the base (11).
